# EUROPÄISCHE PATENTANMELDUNG

(11) **EP 4 748 993 A1**
(43) Veröffentlichungstag der Anmeldung: **27.05.2026**
(21) Anmeldenummer: 25191625.0
(22) Anmeldetag: 24.07.2025
(51) Int. Cl.: D04H 1/492, D04H 18/04

(54) **VERFESTIGUNGSANLAGE ZUR VERFESTIGUNG EINER TEXTILEN WARENBAHN**

(30) Priorität: 25.11.2024 DE 102024134713
(71) Anmelder: Trützschler Group SE, 41199 Mönchengladbach (DE)
(72) Erfinder: Weigert, Thomas, 65843 Sulzbach (DE)

(57) **Zusammenfassung**

Die Erfindung betrifft eine Verfestigungsanlage (1) zur Verfestigung einer textilen Warenbahn (2), aufweisend ein Transportband (3) zum Transport der Warenbahn (2) zwischen zwei Anlagenkomponenten zur Herstellung oder Verarbeitung der textilen Warenbahn (2), aufweisend mindestens einen Düsenbalken (4a, 4b, 4c), der ausgebildet ist, die Warenbahn (2) mittels Wasserstrahlen (6) unter hohem Druck zu verfestigen, **dadurch gekennzeichnet,** dass zwischen dem Düsenbalken (4a, 4b, 4c) und der Warenbahn (2) eine bewegbare Vorrichtung (8) angeordnet ist, die ausgebildet ist, die Wasserstrahlen (6) zu unterbrechen.

## Beschreibung

Die Erfindung betrifft eine Verfestigungsanlage zur Verfestigung einer textilen Warenbahn.

Die Verfestigung einer textilen Warenbahn kann mittels verschiedener Verfahren erfolgen, wobei ein sehr effizientes Verfahren die Verwendung von Flüssigkeitsstrahlen ist, die mit hohem Druck auf die Warenbahn auftreffen und die Fasern oder Filamente miteinander verschlingen. Die Warenbahn wird dabei mittels eines flüssigkeitsdurchlässigen Transportbandes unter mindestens einen Düsenbalken entlanggefahren, durch die eine Vielzahl von Wasserstrahlen auf die Warenbahn treffen und deren Faser miteinander verschlingen. Der Düsenbalken erstreckt sich dabei quer zur Transportrichtung der Warenbahn. Unterhalb des Transportbandes ist eine Absaugung angeordnet, mit der das überschüssige Wasser abgesaugt wird. Dadurch, dass die Wasserstrahlen kontinuierlich auf die Warenbahn auftreffen, ergeben sich in der Warenbahn feine optisch sichtbare Längsrillen, die nicht immer erwünscht sind. Zusätzlich ergibt sich eine veränderte Festigkeit des entstehenden Vlieses, die sich in Längsrichtung (MD = Main Direction) von der Festigkeit in Querrichtung (CD = Cross Direction) deutlich unterscheiden kann. Je nach Verwendungszweck des produzierten Vlieses ist eine ausgeglichene und damit gleiche Festigkeit in beiden Richtungen erwünscht, was mit der klassischen Wasserstrahlverfestigung ohne technische Modifikation oder nachfolgendes Kreuzlegen des Vlieses nicht möglich ist.

Zur Beseitigung dieses Nachteils wird in den Druckschriften EP 0967315 B1 und US 6782589 B2 vorgeschlagen, die Wasserbalken quer zur Materialtransportrichtung (MD) zu bewegen bzw. in Schwingungen zu versetzen. Dies kann mit einem Wasserbalken erfolgen, oder mit mehreren Wasserbalken, deren Schwingungsfrequenzen und Amplituden versetzt ausgebildet sind. Weiterhin ist es bekannt, alle Wasserbalken an einem Rahmen zu befestigen und diesen in Schwingungen quer zur Materialtransportrichtung zu versetzen. Die Umsetzung dieser Lösungen ist sehr aufwändig, da jeder Wasserbalken in Abhängigkeit der Arbeitsbreite mehrere hundert Kilogramm wiegen kann, was besondere Anforderungen an die Statik dieses Anlagenteils und die damit verbundenen Wasseranschlüsse stellt.

Die EP 1364087 B1 offenbart feststehende Wasserbalken, wobei ein segmentierter Teil des Materialtransportbandes mit der Warenbahn unter den Wasserbalken transversal zur Materialtransportrichtung in Schwingungen versetzt wird. Nachteilig ist die Aufteilung des Materialtransportbandes in einen quer zur Materialtransportrichtung feststehenden und schwingenden bzw. bewegenden Teil. Da die zu verfestigenden Fasern nicht unbedingt in einem Krempelflor gebunden sein müssen, sondern auch lose nass oder trocken abgelegte Fasern sein können, kann auch der Übergang vom feststehenden zum bewegenden Materialtransportband aufgrund des offenen Zuges für die Materialeigenschaften von Nachteil sein.

Aufgabe der Erfindung ist die weitere Verbesserung der Festigkeit des Vlieses bei der Wasserstrahlverfestigung mit einfachen Mitteln.

Diese Aufgabe wird durch eine Verfestigungsanlage mit den Merkmalen von Anspruches 1 gelöst. Vorteilhafte Weiterbildungen der Erfindung sind in den abhängigen Ansprüchen angegeben.

Die Erfindung betrifft eine Verfestigungsanlage zur Verfestigung einer textilen Warenbahn, die durch ein Transportband zwischen zwei Anlagenkomponenten zur Herstellung oder Verarbeitung der textilen Warenbahn transportiert wird. Die Verfestigungsanlage weist mindestens einen Düsenbalken auf, der ausgebildet ist, die Warenbahn mittels Wasserstrahlen unter hohem Druck zu verfestigen.

Kerngedanke der Erfindung ist die Unterbrechung der Wasserstrahlen durch eine bewegbare Vorrichtung. Durch die Unterbrechung der Wasserstrahlen werden die markanten Längsrillen in der verfestigten textilen Warenbahn vermieden. Durch die bewegbare Vorrichtung werden die Wasserstrahlen abgelenkt und unterbrochen. Damit kann das MD/CD-Verhältnis der Fasern in der textilen Warenbahn beeinflusst und verbessert werden.

Die Vorrichtung kann als Gitterstruktur oder quer zur Materialtransportrichtung der textilen Warenbahn bewegbare Stifte ausgebildet sein. Die Stifte können parallel zur Oberfläche der Warenbahn zwischen den Düsenbalken und der Warenbahn bewegt werden. Die Stifte können an einem umlaufenden Band oder Kette befestigt sein, das mittels angetriebener Rollen quer zur Materialtransportrichtung über der Warenbahn bewegt wird.

Die Gitterstruktur weist Gitterstege auf, deren Anordnung Gitteröffnungen bilden. Durch die Gitteröffnungen treffen die Wasserstrahlen auf die Warenbahn auf. Die Gitterstege lenken die Wasserstrahlen bei der Bewegung der Gitterstruktur erst ab und unterbrechen diese. Die Gitterstruktur kann aus einem Draht oder Blech hergestellt werden, ist vom Gewicht sehr leicht und kann nachträglich zwischen den Düsenbalken und der Warenbahn installiert werden. Durch die Anordnung der Größe der Gitteröffnungen und durch die Abstände der Stifte zueinander kann die Ablenkung der Wasserstrahlen variiert werden. Ebenso kann durch die Bewegungsgeschwindigkeit der Gitterstruktur und der Stifte Einfluss auf die Ablenkung der Wasserstrahlen genommen werden. Beides kann in Abhängigkeit zueinander erfolgen, also eine große Gitteröffnung oder alternativ ein großer Stiftabstand mit einer hohen Bewegungsgeschwindigkeit, oder umgekehrt kleine Gitteröffnungen und kurze Stiftabstände mit geringer Bewegungsgeschwindigkeit. Alternativ können die Gitteröffnungen und die Abstände der Stifte mit den Abständen der Düsen für die Wasserstrahlen korrespondieren, oder die Gitteröffnungen und die Abstände der Stifte können unregelmäßig sein. In Abhängigkeit der zu verarbeitenden textilen Warenbahn (leichte, schwere Warenbahn, Materialauswahl) kann hiermit zumindest die Oberflächenstruktur und bei leichten Warenbahnen 10g/m² bis 80g/m² das MD/CD-Verhältnis beeinflusst werden.

Mittels einer Stützvorrichtung, über die die Stifte gleiten, kann eine Verformung der Stifte und des Bandes bzw. der Kette reduziert werden, so dass die Stifte nicht in Kontakt mit der textilen Warenbahn kommen.

Die Gitterstruktur kann eben oder gebogen ausgebildet sein. Die Bewegung der Gitterstruktur kann durch einen Antrieb erzeugt werden, der eine oszillierende, rotierende oder pendelnde Bewegung erzeugt. In Abhängigkeit der Beschaffenheit der textilen Warenbahn und der Materialtransportgeschwindigkeit kann die Bewegungsgeschwindigkeit der oszillierenden oder pendelnden Bewegung einstellbar sein.

Dabei kann die Bewegung der Gitterstruktur quer zur oder in Materialtransportrichtung erfolgen, womit sich das MD/CD-Verhältnis der Fasern in der Warenbahn beeinflussen lässt.

In einer alternativen Ausführungsform kann die Gitterstruktur zylinderförmig ausgebildet sein und den Düsenbalken umgeben. Über die Zylinderform lassen sich die Anordnung und Form der Gitteröffnungen in einer größeren Varianz herstellen. Da die zylinderförmige Gitterstruktur um den Düsenbalken rotiert, ergeben sich über den Umfang des Zylinders mehr Möglichkeiten bzw. eine größere wiederkehrende Strecke, das MD/CD-Verhältnis zu verändern. Antriebstechnisch ist die Rotation eines Zylinders, um den Düsenbalken vorteilhafter als eine Oszillation, da die Bewegung kontinuierlich ist und damit weniger Schwingungen in die Verfestigungsanlage eingeleitet werden.

Zusätzlich kann die zylinderförmige Gitterstruktur quer zur Materialtransportrichtung oszillieren, womit sich zwei Bewegungsrichtungen überlagern können. Damit können optische Längsrillen vollständig vermieden werden.

Vorzugsweise können die Gitteröffnungen mit der Anordnung der Düsen des Düsenbalkens korrespondieren. Damit werden alle Wasserstrahlen gleichzeitig unterbrochen, wodurch ein gleichmäßiges optisches Erscheinungsbild der verfestigten Warenbahn erzeugt wird.

Die Gitteröffnungen können eine quadratische, rechteckige, runde, dreieckige oder rautenförmige Kontur aufweisen, was die Herstellung der Gitterstruktur erleichtert.

Vorzugsweise weisen die Düsenbalken eine Absaugvorrichtung auf, die ausgebildet ist, Spritzwasser aufzusaugen. Je nach Faserqualität und Materialstärke sind unkontrolliert herabtropfendes Wasser auf der verfestigten Warenbahn unerwünscht, was hiermit vermieden wird.

Weitere, die Erfindung verbessernde Maßnahmen werden nachstehend gemeinsam mit der Beschreibung eines bevorzugten Ausführungsbeispiels der Erfindung anhand der Figuren näher dargestellt.

Es zeigen:
- Fig. 1:: eine schematische Seitenansicht einer Verfestigungsanlage mit drei Düsenbalken;
- Fig. 2:: eine schematische Vorderansicht der Verfestigungsanlage mit Blick auf den ersten Düsenbalken;
- Fig. 2a:: eine Schnittdarstellung unterhalb des ersten Düsenbalkens in Draufsicht die Warenbahn;
- Fig. 3: eine schematische Seitenansicht der Verfestigungsanlage mit drei Düsenbalken in einer zweiten Ausführungsform;
- Fig. 4a - 4b: eine dritte Ausführungsform einer Vorrichtung, mit der die Wasserstrahlen kurzzeitig unterbrochen werden.

Fig. 1 zeigt eine Verfestigungsanlage 1, bei der eine textile Warenbahn 2 auf einem Transportband 3 in Materialtransportrichtung T gefördert wird. Die Verfestigungsanlage 1 kann zwischen einer Anlage zur Bildung eines Faserflors oder Vlieses und einer weiteren Anlage zur Verarbeitung des verfestigten Warenbahn 2 angeordnet sein. Die Anlage zur Bildung eines Faserflors oder Vlieses kann beispielsweise als Krempel, Meltblown-, Airlaid- oder Wetlaidanlage ausgebildet sein. Die nachfolgende Anlage zur Verarbeitung der verfestigten Warenbahn 2 kann beispielsweise als Trockner, Leger, Schneidvorrichtung oder Wickler ausgebildet sein. Das Transportband 3 ist als flüssigkeitsdurchlässiges perforiertes Band ausgebildet.

In diesem Ausführungsbeispiel weist die Verfestigungsanlage 1 drei Düsenbalken 4a, 4b, 4c auf, die oberhalb der Warenbahn 2 angeordnet sind und mittels Wasserstrahlen 6 mit hohem Druck von beispielsweise 20bar bis 400bar die Fasern der Warenbahn 2 miteinander verwirbeln und damit verfestigen. Unterhalb des oberen Trums des Transportbandes 3 ist eine Absaugung 7 angeordnet, mit der das Wasser der Düsenbalken 4a, 4b, 4c abgesaugt wird. Innerhalb der Düsenbalken 4a, 4b, 4c können austauschbare Düsenstreifen 5 angeordnet sein, mit denen die Größe, Anordnung und Abstände der Wasserstrahlen 6 zueinander variiert werden kann. In diesem Ausführungsbeispiel weist jeder Düsenbalken 4a, 4b, 4c einen Düsenstreifen 5 für zwei hintereinander angeordnete Reihen von Wasserstrahlen 6 auf. Diese können bei jedem Düsenbalken 4a, 4b, 4c in Materialtransportrichtung T versetzt zueinander angeordnet sein, wobei auch die Abstände der Wasserstrahlen 6 quer zur Materialtransportrichtung T variieren können. Zwischen den Düsenbalken 4a, 4b, 4c und der Warenbahn 2 sind Gitterstrukturen 8 angeordnet, die ausgebildet sind, die Wasserstrahlen 6 kurzzeitig zu unterbrechen. Jede Gitterstruktur 8 kann aus einem Draht- oder Blechgitter bestehen, wobei die Form und Abstände der Gitter mit den Abständen der Wasserstrahlen 6 korrespondieren können. Die Abstände der Gitter können aber auch unregelmäßig angeordnet sein und unabhängig von den Abständen der Wasserstrahlen 6 angeordnet sein. In diesem Ausführungsbeispiel sind die Gitterstrukturen 8 als ebene Fläche ausgebildet, die unterhalb der Wasserbalken 4a, 4b, 4c beweglich angeordnet sind, um die Wasserstrahlen 6 kurzzeitig zu unterbrechen. Hierzu ist eine nicht dargestellte Antriebsvorrichtung vorgesehen, mit der die Gitterstrukturen 8 die Wasserstrahlen 6 quer zur oder in Materialtransportrichtung T kurzzeitig unterbrechen. Die Bewegung der Gitterstrukturen 8 kann oszillierend, pendelnd oder rotierend sein.

In Figur 2 ist eine Ansicht in Materialtransportrichtung T auf den ersten Düsenbalken 4a, der sich über die Arbeitsbreite des Transportbandes 3 erstreckt. Zwischen der Warenbahn 2 und dem Düsenbalken 4a ist eine Gitterstruktur 8 in Form eines ebenen Gitters angeordnet, die mittels eines nicht dargestellten Antriebes quer zur Materialtransportrichtung T oszillierend bewegt wird. Alternativ kann die Gitterstruktur 8 auch an Pendeln aufgehängt sein und unter dem Düsenbalken 4a in oder quer zur Materialtransportrichtung T pendeln. Auch eine rotierende Bewegung in der Ebene der Gitterstruktur 8 ist möglich. Durch die Gitterstruktur 8 werden die Düsenstrahlen in der Frequenz der Bewegung bzw. Oszillation unterbrochen, wodurch die Wasserstrahlen 6 nicht mehr in einer durchgehenden Linie oder Reihe auf die Warenbahn 2 auftreffen. Die Wasserstrahlen 6 werden durch die Gitterstege 8b abgelenkt, prallen zurück und treffen durch eine Gitteröffnung 8a wieder auf die Warenbahn 2 auf. Durch dieses Ablenken und Unterbrechen der Wasserstrahlen 6 werden die linienförmigen Markierungen in der Warenbahn 2 unterbrochen und die Ausrichtung der Fasern erfolgt in einem höheren Anteil quer zur Materialtransportrichtung T. In Figur 2a ist in einer Draufsicht auf die Gitterstruktur 8 die Anordnung der Gitterstege 8b erkennbar, die mit den Gitteröffnungen 8a des Düsenstreifens 5 korrespondiert. Jeder Gitteröffnung 8a ist eine Düse oder in dieser Darstellung ein Wasserstrahl 6 zugeordnet, der durch die oszillierende, rotierende oder pendelnde Bewegung der Gitterstruktur 8 durch einen Gittersteg 8b unterbrochen wird. Damit ergibt sich der Effekt der Ablenkung und Unterbrechung der Wasserstrahlen 6, wodurch das MD/CD-Verhältnis in der verfestigten Warenbahn 2 beeinflusst werden kann. Die Gitterstege 8b bilden in diesem Ausführungsbeispiel quadratische Gitteröffnungen 8a. Die Gitterstruktur 8 kann in der Geometrie beliebige Öffnungsformen aufweisen, so dass die Vielzahl der Wasserstrahlen 6 auch zu einem unterschiedlichen Zeitpunkt bei gleicher Bewegung der Gitterstruktur 8 unterbrochen werden. Die Gitteröffnungen 8a können beispielsweise auch rund, dreieckig, rautenförmig etc. sein, was durch eine Draht- oder Blechkonstruktion einfach zu realisieren ist. Statt einer oszillierenden Bewegung quer zur Materialtransportrichtung T kann die Bewegung auch in Materialtransportrichtung T erfolgen. Statt einer oszillierenden Bewegung kann die Gitterstruktur 8 auch pendelnd aufgehängt sein und quer oder in Materialtransportrichtung T pendeln bzw. schwingen. Hierbei kann eine konvex gebogene Gitterstruktur 8 verwendet werden, deren Radius der Länge des Pendels entspricht oder davon abweicht.

In Figur 3 sind die Gitterstrukturen 8 im Querschnitt als zylinderförmige Käfige ausgebildet, die sich um die Düsenbalken 4a, 4b, 4c drehen. Durch diese zylinderförmigen Käfige lässt sich die Anordnung der Gitterstege 8b so variieren, dass die Wasserstrahlen 6 in Bereichen linienförmig auf die Warenbahn auftreffen, und dann wieder über einen Umfangswinkel der Gitterstruktur 8 unterbrochen werden. Die Drehbewegung der zylinderförmigen Gitterstruktur 8 in Verbindung mit einer oszillierenden Bewegung quer zur Materialtransportrichtung T ermöglicht eine hohe Varianz in der Beeinflussung des MD/CD-Verhältnis der Fasern in der Warenbahn.

Die Erfindung sieht eine eben, gebogene oder zylinderförmige Gitterstruktur 8 vor, mit der die Wasserstrahlen 6 kurzzeitig unterbrochen werden. Damit kann der optische Effekt der linienförmigen Markierung oder Rillen in der Warenbahn vermieden und das MD/CD-Verhältnis beeinflusst werden. Im Vergleich zum Stand der Technik müssen nur geringe Massen bewegt werden und die Gitterstruktur lässt sich ohne großen Aufwand in bestehende Anlagen nachträglich einbauen. Vorteilhafterweise kann an den Düsenbalken 4a, 4b, 4c eine Absaugung angeordnet werden, die das zurückprallende Wasser nach oben wieder absaugt.

Eine weitere dritte Ausführungsform ist in den Figuren 4a und 4b dargestellt, bei der die Wasserstrahlen 6 kurzzeitig durch Stifte 10 unterbrochen werden, die parallel zur Oberfläche der Warenbahn 2 zwischen den Düsenbalken 4a, 4b, 4c und der Warenbahn 2 bewegt werden. Die Stifte 10 sind an einem umlaufenden Band 9 befestigt, das mittels angetriebener Rollen 9a quer zur Materialtransportrichtung T über der Warenbahn 2 bewegt wird. Diese und auch die anderen Darstellung sind schematisch und nicht maßstäblich, da der Abstand zwischen der Warenbahn und der Unterseite des Düsenbalkens 4a, 4b, 4c nur wenige Zentimeter beträgt. Die Stifte 10 reichen in ihrer Länge unter den Düsenbalken 4a, 4b, 4c, so dass auch Düsenstreifen 5 mit mehreren Reihen von Wasserstrahlen 6 durch die Bewegung der Stifte 10 kurzzeitig unterbrochen werden. Die Abstände der Stifte 10 in dem umlaufenden Band 9a kann mit den Abständen der Wasserstrahlen 6 quer zur Materialtransportrichtung T korrespondieren, oder vollständig davon abweichen. Beispielsweise können wenige Stifte 10 mit großen Abständen zueinander in dem umlaufenden Band 9a angeordnet sein, diese aber mit hoher Geschwindigkeit unter dem Düsenbalken 4a, 4b, 4c quer zur Materialtransportrichtung T bewegt werden. Oder die Stifte 10 haben kurze Abstände zueinander, die auch kürzer sein können als die Düsenabstände für die Wasserstrahlen 6, und verfahren mit geringerer Geschwindigkeit. Auch unregelmäßige Abstände der Stifte 10 in dem umlaufenden Band 9a können sinnvoll sein. Die Stifte 10 mit dem umlaufenden Band 9a sind in Materialtransportrichtung T vor den Düsenbalken 4a, 4b, 4c angeordnet, so dass eine federnde Wirkung der Stifte 10 durch die auftreffenden Wasserstrahlen 6 die Warenbahn 2 nicht zerstören. Da bei dieser Vorrichtung die Kräfte der Wasserstrahlen 6 mit einem Druck bis 250bar sowohl das umlaufende Band 9a, wie auch die Stifte 10 kurzzeitig verbiegen können, kann eine Stützvorrichtung 11 vorgesehen sein, die zwischen dem umlaufenden Band 9a und den Wasserstrahlen 6 angeordnet wird, um die Verformung des umlaufenden Bandes 9a und der Stifte 10 zu verhindern. Auf dieser Stützvorrichtung gleiten die Stifte 10, wodurch deren Durchbiegung reduziert wird. Gleichzeitig kann die Stützvorrichtung 11 auch als Spritzschutz ausgebildet sein, mit der zurückprallendes Wasser aufgefangen werden kann.

Der Vorteil der hier beschriebenen drei Ausführungsformen liegt in der einfachen und nachrüstbaren Umsetzung zur Beeinflussung des MD/CD-Verhältnisses, was den zusätzlichen Vorteil hat, dass die Warenbahn vor der weiteren Bearbeitung keine Wasserstrahllinien aufweist, was die Haptik und das optische Erscheinungsbild verbessert. Im Vergleich zum Stand der Technik müssen keine großen Massen bewegt werden und mit einfachen Mitteln lassen sich die Eigenschaften der textilen Warenbahn beeinflussen.

### Bezugszeichen

- 1: Verfestigungsanlage
- 2: Warenbahn
- 3: Transportband
- 4a, 4b, 4c: Düsenbalken
- 5: Düsenstreifen
- 6: Wasserstrahl
- 7: Absaugung
- 8: Gitterstruktur
- 8a: Gitteröffnung
- 8b: Gittersteg
- 9: umlaufendes Band
- 9a: Rollen
- 10: Stifte
- 11: Stützvorrichtung

- T: Materialtransportrichtung

## Patentansprüche

1. Verfestigungsanlage (1) zur Verfestigung einer textilen Warenbahn (2), aufweisend ein Transportband (3) zum Transport der Warenbahn (2) zwischen zwei Anlagenkomponenten zur Herstellung oder Verarbeitung der textilen Warenbahn (2), aufweisend mindestens einen Düsenbalken (4a, 4b, 4c), der ausgebildet ist, die Warenbahn (2) mittels Wasserstrahlen (6) unter hohem Druck zu verfestigen, **dadurch gekennzeichnet, dass** zwischen dem mindestens einen Düsenbalken (4a, 4b, 4c) und der Warenbahn (2) eine bewegbare Vorrichtung angeordnet ist, die ausgebildet ist, die Wasserstrahlen (6) zu unterbrechen.

2. Verfestigungsanlage nach Anspruch 1, **dadurch gekennzeichnet, dass** die Vorrichtung als Gitterstruktur oder quer zur Materialtransportrichtung (T) der textilen Warenbahn (2) bewegbare Stifte (10) ausgebildet ist, insbesondere wobei die Bewegungsgeschwindigkeit der Vorrichtung in Abhängigkeit der Ausbildung der Gitterstruktur oder der Abstände der Stifte zueinander variierbar ist.

3. Verfestigungsanlage nach Anspruch 2, **dadurch gekennzeichnet, dass** die Gitterstruktur (8) Gitterstege (8b) aufweist, deren Anordnung Gitteröffnungen (8a) bilden.

4. Verfestigungsanlage nach Anspruch 2 oder 3, **dadurch gekennzeichnet, dass** die Gitterstruktur (8) eben oder gebogen ist.

5. Verfestigungsanlage nach einem der Ansprüche 2 bis 4, **dadurch gekennzeichnet, dass** die Gitterstruktur (8) oszillierend oder pendelnd unter dem Düsenbalken (4a, 4b, 4c) bewegt wird.

6. Verfestigungsanlage nach Anspruch 5, **dadurch gekennzeichnet, dass** die Bewegung der Gitterstruktur (8) quer zur oder in Materialtransportrichtung (T) erfolgt.

7. Verfestigungsanlage nach Anspruch 3, **dadurch gekennzeichnet, dass** die Gitterstruktur (8) zylinderförmig ausgebildet ist und den Düsenbalken (4a, 4b, 4c) umgibt.

8. Verfestigungsanlage Anspruch 7, **dadurch gekennzeichnet, dass** die zylinderförmige Gitterstruktur (8) um den Düsenbalken (4a, 4b, 4c) rotiert.

9. Verfestigungsanlage nach Anspruch 8, **dadurch gekennzeichnet, dass** in die Gitterstruktur eine quer zur Materialtransportrichtung oszillierende Bewegung eingeleitet wird.

10. Verfestigungsanlage nach einem der Ansprüche 2 bis 9, **dadurch gekennzeichnet, dass** die Gitteröffnungen (8a) mit der Anordnung der Düsen des Düsenbalkens (4a, 4b, 4c) korrespondieren.

11. Verfestigungsanlage nach einem der Ansprüche 2 bis 10, **dadurch gekennzeichnet, dass** die Gitteröffnungen (8a) eine quadratische, rechteckige, runde, dreieckige oder rautenförmige Kontur aufweisen.

12. Verfestigungsanlage nach Anspruch 2, **dadurch gekennzeichnet, dass** die Stifte (10) an einem umlaufenden Band (9a) oder Kette angeordnet sind, dass sich quer über die Warenbahn (2) erstreckt und durch mindestens eine umlaufende Rolle (9) angetrieben wird.

13. Verfestigungsanlage nach Anspruch 12, **dadurch gekennzeichnet, dass** die Abstände der Stifte (10) mit den Abständen der Düsen für die Wasserstrahlen (6) korrespondieren könne oder sich davon unterscheidet.

14. Verfestigungsanlage nach Anspruch 12 oder 13, **dadurch gekennzeichnet, dass** die Stifte (10) über eine Stützvorrichtung (11) geführt werden.

15. Verfestigungsanlage nach einem der Ansprüche 1 bis 14, **dadurch gekennzeichnet, dass** die Düsenbalken (4a, 4b, 4c) eine Absaugvorrichtung aufweisen, die ausgebildet ist, Spritzwasser aufzusaugen.
